# EUROPÄISCHE PATENTSCHRIFT

(11) **EP 2 339 235 B1**
(45) Veröffentlichungstag und Bekanntmachung des Hinweises auf die Patenterteilung: **06.05.2015**
(21) Anmeldenummer: 10194873.5
(22) Anmeldetag: 14.12.2010
(51) Int. Cl.: F23K 3/16

(54) **Vorrichtung zum Fördern von festem brennbarem Material**
Apparatus for the conveyance of solid combustible material
Dispositif de transport de matériau combustible solide

(30) Priorität: 23.12.2009 DE 202009017450 U
(43) Veröffentlichungstag der Anmeldung: 29.06.2011
(73) Patentinhaber: Clyde Bergemann Drycon Gmbh, 46485 Wesel (DE)
(72) Erfinder: Moreno Rueda, Rafael, 46519, Alpen (DE)
(74) Vertreter: Rössler, Matthias

(56) Entgegenhaltungen:
- DE-C- 677 018
- US-A- 3 710 963
- US-A- 4 102 278
- US-A- 4 257 518
- US-A- 4 782 765

## Beschreibung

Die vorliegende Erfindung betrifft eine Vorrichtung zum Fördern von festem brennbarem Material mit Hilfe eines Fördermittels. Die Erfindung findet insbesondere Anwendung bei der Förderung von brand- und/oder explosionsgefäbrlichen festen Materialien.

Bei der Förderung von festem brennbarem Material, wie zum Beispiel Kohle, aber auch bei Materialien wie Pyrit, die zumindest in staubförmiger Form eine Brand- und/oder Explosionsgefährdung darstellen, werden regelmäßig Fördermittel, wie zum Beispiel Förderbänder oder Schleppkettenförderer, angewendet. Diese Materialien weisen häufig einen signifikanten staubförmigen Anteil auf, der sich während des Betriebs des Fördermittels unterhalb des Fördermittels ansammeln kann. Weil dieser staubförmige Anteil des festen Materials eine hohe Entzündbarkeit aufweist und somit eine hohe Brand- und/oder Explosionsgefährdung darstellt, muss dieser regelmäßig entfernt werden.

Aus der US 4 257 518 A geht beispielsweise eine Vorrichtung zum Fördern von feinkörnigem Material hervor. Diese Vorrichtung weist in einem Gehäuse ein Hauptförderband, ein Rückförderband und ein Reinigungsförderband auf. In einem Übergangsbereich zwischen dem Hauptförderband und dem Rückförderband sind Platten angeordnet, durch die das feinkörnige Material bei der Übergabe von dem Hauptförderband auf das Rückförderband geführt wird. Weiterhin weist das Gehäuse im Bereich des Reinigungsförderbands einen schrägen Abschnitt auf.

Um sich unterhalb des Fördermittels ansammelndes festes Material zurück auf ein Fördermittel zu fördern, können insbesondere an Förderbändern von Fördermitteln Kratzelemente vorgesehen werden, die während des Betriebs des Fördermittels sich unterhalb des Fördermittels ansammelndes festes Material entfernen. Hierbei hat sich jedoch herausgestellt, dass mit diesen Kratzelementen nicht der komplette Bereich unterhalb des Fördermittels gereinigt werden kann. Eine Reinigung von seitlich neben den Fördermitteln befindlichen Bereichen, insbesondere in Bereichen, in denen das Fördermittel mit Lagermitteln und/oder Antriebsmitteln gelagert ist, ist mit den bekannten Fördermitteln zumindest ohne erheblichen technischen Aufwand und/oder während des Betriebes nicht möglich. Allerdings können gerade in diesen Bereichen während des Betriebs des Fördermittels besonders hohe Temperaturen herrschen. Diese resultieren insbesondere aus einer Erwärmung der Antriebsmittel und/oder aus einer Erwärmung der Lagermittel infolge von Reibung zwischen beweglichen Komponenten der Lagermittel sowie zwischen Lagermittel und Fördermittel. Zudem kann es bei Kontakt von metallischen und/oder keramischen Bestandteilen und/oder Verunreinigungen des festen Materials mit beweglichen, insbesondere rotierenden, Antriebs- und/oder Lagermitteln zur Funkenbildung kommen, so dass Ablagerungen von insbesondere staubförmigem Material in diesen Bereichen eine beachtliche Gefährdung darstellen.

Aufgabe der Erfindung ist es daher, die mit Bezug auf den Stand der Technik geschilderten Probleme zumindest teilweise zu lösen und insbesondere eine Vorrichtung zum Fördern von festem brennbarem Material anzugeben, die eine erheblich reduzierte Brand- und/oder Explosionsgefahr bei der Förderung von brennbarem festen Material aufweist. Weiterhin soll eine besonders einfache Möglichkeit zur Reinigung solcher Vorrichtungen während des Betriebes angegeben werden.

Diese Aufgaben werden gelöst mit einer Vorrichtung gemäß den Merkmalen des Anspruchs 1. Weitere vorteilhafte Ausgestaltungen der Erfindung sind in den abhängig formulierten Ansprüchen angegeben. Es ist darauf hinzuweisen, dass die in den abhängig formulierten Ansprüchen einzeln aufgebührten Merkmale in beliebiger technologisch sinnvoller Weise miteinander kombiniert werden können und weitere Ausgestaltungen der Erfindung definieren. Darüber hinaus werden die in den Ansprüchen angegebenen Merkmale in der Beschreibung näher präzisiert und erläutert, wobei weitere bevorzugte Ausgestaltungen der Erfindung dargestellt werden.

Die erfindungsgemäße Vorrichtung zum Fördern von festem brennbarem Material weist zumindest ein Fördermittel auf, wobei das Fördermittel zumindest teilweise mit Lagermitteln und/oder Antriebsmitteln, insbesondere an einem Gestell, gelagert ist. Weiter hat die Vorrichtung zumindest einen unterhalb des Fördermittels angeordneten Sammelraum mit einer Höhe, wobei unterhalb zumindest eines Lagermittels und/oder unterhalb zumindest eines Antriebsmittels zumindest ein Ablenkmittel zur Ablenkung von festem brennbarem Material hin zum Sammelraum angeordnet ist und wobei das Fördermittel mechanische Materialentferner zur Entfernung von Material aus dem Sammelraum aufweist.

Bei dem festen brennbaren Material handelt es sich insbesondere um ein Material, das zumindest in einem staubförmigen und/oder feinkörnigen Zustand eine leichte Entzündbarkeit und/oder eine hohe Explosionsgefährdung aufweist. Insbesondere handelt es sich bei diesem Material um Kohle und/oder Pyrit. Die Förderung des Materials erfolgt mit Hilfe eines Fördermittels, das insbesondere einen Obertrum und einen Untertrum aufweist, wobei es sich bei diesem Fördermittel insbesondere um einen Schleppkettenförderer oder Plattenförderer oder Bandförderer handelt. Diese Fördermittel weisen regelmäßig Förderplatten zur Aufnahme des zu fördernden Materials auf, die an Ketten und/oder einem Metallnetz befestigt sind, die die Antriebsenergie eines Antriebs auf die Förderplatten übertragen. Das Fördermittel ist, insbesondere in seitlichen Bereichen (orthogonal) zur Förderrichtung, mit Lagermitteln und/oder Antriebsmitteln, insbesondere Lagerrollen, an einem (Metall-)Gestell gelagert. Bei diesem Gestell kann es sich insbesondere um ein (geschlossenes) Gehäuse der Vorrichtung handeln, wobei das Ablenkmittel in das Gehäuse unterhalb zumindest eines Lagermittels und/oder unterhalb zumindest eines Antriebsmittels des Fördermittels integriert ist.

Zur Aufnahme von staubförmigem und/oder feinkörnigem Material, das sich während des Betriebs des Fördermittels unterhalb des Fördermittels ansammeln kann, befindet sich unterhalb des Fördermittels, insbesondere unterhalb des Untertrums und/oder des Obertrums, ein Sammelraum. Dieser Sammelraum wird regelmäßig zumindest teilweise durch das Fördermittel, einen Boden und seitlichen Ablenkmitteln begrenzt. Zudem weist dieser Sammelraum eine Höhe auf, wobei es sich um den zum Fördermittel senkrechten Abstand zwischen Untertrum und Boden handelt. Das zumindest eine Ablenkmittel ist unterhalb zumindest eines Lagermittels und/oder unterhalb eines Antriebsmittels des Fördermittels angeordnet und erstreckt sich ganz besonders bevorzugt entlang der Förderrichtung über die Länge des Fördermittels. Das Ablenkmittel ist bevorzugt so eingerichtet, dass es Material, welches von den Fördermitteln in seitliche Bereiche der Vorrichtung herunterfällt, direkt zum Sammelraum hin ablenkt. Dazu erfolgt zumeist die Ablenkung hin zu zentralen/mittigen Bereichen der Vorrichtung unterhalb des Fördermittels, wo sich bevorzugt der Sammelraum befindet. Somit wird unmittelbar die Ablagerung von solchem Material in den kritischen Bereichen, die schwer zu reinigen sind, vermieden.

An dem Fördermittel sind mechanischen Materialentferner angeordnet. Dabei sind diese mechanischen Materialentferner zumeist starr mit dem Fördermittel (z.B. den Förderplatten) verbunden, aber auch eine flexible und/oder bewegliche Lagerung ist möglich. Durch letztere Variante wird erreicht, dass die mechanischen Materialentferner insbesondere im Bereich des Obertrums infolge der Schwerkraft im Wesentlichen flach auf dem Fördermittel aufliegen, und so die Förderkapazität des Fördermittels nicht reduzieren und insbesondere nur im Bereich des Untertrums des Fördermittels in den darunter liegenden Sammelraum von dem Fördermittel abstehen. Hierzu können die mechanischen Mittel beispielsweise mit Scharnieren an dem Fördermittel befestigt sein.

Vorteilhaft ist es, wenn unterhalb des Fördermittels, insbesondere unterhalb zumindest einen Lagermittels und/oder unterhalb des zumindest einen Antriebsmittels zumindest ein Ablenkmittel aus folgender Gruppe angeordnet ist:
- wenigstens ein Leitblech,
- wenigstens ein Schaber,
- wenigstens eine Blasvorrichtung,
- wenigstens ein Vibrationsförderer.

Das Leitblech weist insbesondere ein Gefälle in Richtung des Sammelraums auf, so dass im Bereich der Lagermittel angesammeltes Material (zum Beispiel nach Art einer Rutsche) zumindest teilweise in Richtung des Sammelraums geleitet wird. Klargestellt sei hier, dass es sich bei dem zumindest einen Leitblech nicht zwangsweise um ein Blech sondern um eine aus einem beliebigen Material gebildete Fläche mit einem Gefälle in Richtung des Sammelraums handeln kann. Das Leitblech kann als separates Bauteil ausgeführt sein, aber auch ein integraler Bestandteil des Gestells, bzw. des Gehäuses sein. Das Leitblech kann zudem auch Schaber aufweisen, mit deren Hilfe sich auf dem zumindest einem Leitblech ansammelndes Material entfernt werden kamm. Gleichwohl, können Schaber auch unabhängig von Leitblechen unterhalb von Lagermitteln und/oder Antriebsmitteln angeordnet sein, die das sich dort befindende Material in Richtung des Sammelraums fördern. Weiterhin können auch Blasvorrichtungen oder Vibrationsförderer vorgesehen sein, die das Material kontinuierlich oder diskontinuierlich in Richtung des Sammelraums fördern.

Besonders vorteilhaft ist es, wenn das Ablenkmittel ein Leitblech mit einem Gefälle von mindestens 30° umfasst. Bevorzugt ist ein Gefälle des zumindest einen Leitblechs von zumindest 45°, besonders bevorzugt 60°. Hierdurch wird eine besonders sichere Abfuhr des im Bereich der Lagermittel angesammelten Materials gewährleistet.

Vorzugsweise umfasst das mindestens eine Ablenkmittel ein Leitblech mit einer reduzierten Reibung und/oder einer Gleitbeschichtung. Diese Ausgestaltung bietet eine verbesserte Förderung des Materials in Richtung des Sammelraums.

Ferner ist es vorteilhaft, wenn die Höhe des Sammelraums zumindest 20 cm beträgt. Bevorzugt ist eine Höhe des Sammelraums von zumindest 40 cm, besonders bevorzugt zumindest 60 cm. Hierdurch wird z.B. erreicht, dass das Material in ausreichender Entfernung von den Lagermitteln des Untertrums des Fördermittels in dem Sammelraum gesammelt wird. Die Entfernung des Materials aus dem Sammelraum kann im Rahmen der allgemeinen Wartungsintervalle des Fördermittels oder in Abhängigkeit einer Füllhöhe des Sammelraums manuell erfolgen. Gleichzeitig wird eine maximale Höhe des Sammelraums von 160 cm, bevorzugt 120 cm und besonders bevorzugt 80 cm vorgeschlagen.

Bei einer besonders bevorzugten Ausführungsform der Erfindung weist das Fördermittel mechanische Materialentferner zur Entfernung von Material aus dem Sammelraum auf. Die mechanischen Materialentferner sind dazu bevorzugt auf und/oder unter dem Fördermittel insbesondere im Wesentlichen starr abstehend und insbesondere über die gesamte Breite (orthogonal zur Förderrichtung des Fördermittels) angeordnet, so dass diese in den Sammelraum hineinragen und in dem Sammelraum angesammeltes Material während des Betriebs des Fördermittels entfernen. Dies kann insbesondere dadurch erfolgen, dass die mechanischen Materialentferner das Material aus dem Sammelraum in einen Entnahmebehälter oder zurück auf das Fördermittel fördern.

Besonders vorteilhaft ist es, wenn das Fördermittel zumindest einen mechanischen Materialentferner aus folgender Gruppe aufweist: Kratzer, Bürsten, Rechen.

Vorzugsweise weist die Vorrichtung einen Aufgabebereich und einen Abgabebereich auf. Bei dem Aufgabebereich handelt es sich um denjenigen Bereich der Vorrichtung, in dem das zu fördernde Material auf das Fördermittel aufgegeben wird. Dementsprechend handelt es sich bei dem Abgabebereich um denjenigen Bereich der Vorrichtung, in dem das geförderte Material von dem Fördermittel abgegeben wird. Demnach ist bevorzugt, dass der Sammelraum sich über einen Teil der Strecke von Aufgabenbereich hin zu Aufgabenbereich erstreckt (ebenso wie die Ablenkmittel parallel dazu).

Besonders vorteilhaft ist es, wenn das Fördermittel oder die mechanischen Materialentferner zumindest teilweise aus Metall bestehen. Hierdurch können das Fördermittel oder die mechanischen Materialentferner besonderst robust ausgeführt werden, so dass hohe Förderleistungen erzielt werden können.

Bei einer weiteren Ausführungsform ist vorgesehen, dass mit dem Fördermittel das Material von einem Materialspeicher zu einer Brennkammer eines Brennkessels förderbar ist. Folglich dient die Vorrichtung dazu, z.B. Kohle, vom Materialspeicher über den Aufgabenbereich, das Fördermittel und den Abgabebereich hin zu einem Brennkessel zu transportieren.

Vorzugsweise weist die Vorrichtung zumindest ein Erfassungsmittel für:
a) den Füllstand des Sammelraums, und/oder
b) die Temperatur des Materials, und/oder
c) die Gaszusammensetzung im Bereich des Fördermittels auf.

Durch ein Erfassungsmittel für den Füllstand des Sammelraums kann in vorteilhafter Weise eine erforderliche Entfernung des Materials aus dem Sammelraum erkannt werden, insbesondere, wenn keine kontinuierliche Reinigung erfolgt. Um die Vorrichtung besonders sicher zu gestalten, ist es vorteilhaft, wenn die Vorrichtung zumindest ein Erfassungsmittel für die Temperatur des Materials und/oder der Gaszusammensetzung im Bereich des Fördermittels aufweist. Hierdurch können für eine Entzündung des Materials kritische Temperaturen erkannt und entsprechende Gegenmaßnahmen, wie z. B. die Kühlung des Materials mit Kühlluft, eingeleitet werden. Durch ein Erfassungsmittel für die Gaszusammensetzung kann eine Entzündung des Materials erkannt und Maßnahmen zur Brandbekämpfung möglichst frühzeitig eingeleitet werden.

Gemäß einer weiteren zweckmäßigen Ausführungsform weist die Vorrichtung zumindest eine Löschvorrichtung auf.

Ebenfalls vorteilhaft ist es, wenn die Vorrichtung zumindest eine Löschsteuerung aufweist, wobei die Löschsteuerung zur Aktivierung der zumindest einen Löschvorrichtung eingerichtet ist. Dabei kann die Löschsteuerung sowohl mit dem zumindest einen Erfassungsmittel für die Temperatur des Materials und/oder der Gaszusammensetzung als auch mit der zumindest einen Löschvorrichtung datenleitend verbunden sein. Dies ermöglicht im Falle einer Detektierung eines Brandes eine Aktivierung der Löschvorrichtung durch die Löschsteuerung.

In einer Weiterbildung der Erfindung wird vorgeschlagen, dass das Fördermittel zumindest teilweise in einem Gehäuse angeordnet ist. Hierdurch lassen sich in vorteilhafter Weise Geräuschemissionen und/oder Staubemissionen reduzieren.

Besonders vorteilhaft ist es, wenn ein Abstand zwischen den mechanischen Materialentfernern und einem Boden des Sammelraums 5 mm bis 50 mm beträgt. Bevorzugt beträgt der Abstand zwischen den mechanischen Ivlaterialentfernexn und dem Boden des Sammelraums 5 mm bis 35 mm, besonders bevorzugt 5 mm bis 20 mm. Hierdurch kann in vorteilhafter Weise einerseits gewährleistet werden, dass der Sammelraum ausreichend gereinigt und andererseits eine Funkenbildung durch Berührung der mechanischen Materialentfernern mit dem Boden vermieden wird.

Bei einer weiteren Ausführungsform ist vorgesehen, dass die Vorrichtung einen Entnahmebehälter zur Aufnahme von aus dem Sammelraum entferntem Material aufweist. Grundsätzlich ist jedoch bevorzugt, dass das Material zurück auf das Fördermittel gefördert wird.

Einem weiteren Aspekt der Erfindung folgend wird eine Verwendung der Vorrichtung zum Transport von Kohle und/oder Pyrit vorgeschlagen. Insbesondere wird vorgeschlagen, dass die Vorrichtung zur Förderung von zur Verbrennung bestimmtem Material zu einer Brennkammer verwendet wird.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, diese jedoch nicht darauf beschränkt ist.

Es zeigen schematisch:
- Fig. 1:: einen Querschnitt durch eine erfindungsgemäße Vorrichtung, und
- Fig. 2:: einen Längsschnitt durch eine erfindungsgemäße Vorrichtung.

Die Fig. 1 zeigt einen Querschnitt durch eine erfindungsgemäße Vorrichtung 1, wobei ein Fördermittel 3 (zum Beispiel ein Förderband) mit Hilfe von Lagermittel 5 (zum Beispiel Rollen) und Antriebsmitteln 26 (zum Beispiel Zugketten) in einem hier als Gehäuse 20 ausgebildeten Gestell 6 angeordnet ist. Das Fördermittel 3 weist einen Obertrum 25 und einen Untertrum 4 auf. An dem Fördermittel 3 sind mechanische Materialentferner 11 befestigt, die hier als Kratzer ausgeführt sind. Diese mechanischen Materialentferner 11 ragen ausgehend vom Untertrum 4 in einen unterhalb des Untertrums 4 angeordneten Sammelraum 7. Der Sammelraum 7 hat eine Höhe 10 und ist von einem Boden 21 des Gehäuses 20, dem Untertrum 4 und seitlichen als Leitbleche ausgebildeten Ablenkmitteln 8 begrenzt. Die Leitbleche weisen hierbei im Bereich unterhalb der Lagermittel 5 und der Antriebsmittel 26 des Untertrums 4 des Fördermittels 3 ein Gefälle 9 in Richtung des Sammelraums 7 auf. Um eine Berührung der mechanischen Materialentferner 11 mit dem Boden 21 des Sammelraums 7 zu verhindern, ist zwischen den mechanischen Materialentfernern 11 und dem Boden 21 ein Abstand 24 ausgebildet.

Des Weiteren weist die Vorrichtung 1 oberhalb des Untertrums 4 und oberhalb des Obertrums 25 Erfassungsmittel 17 und Löschvorrichtungen 18 auf, die jeweils datenleitend mit einer Löschsteuerung 19 verbunden sind.

Die Fig. 2 zeigt eine erfindungsgemäße Vorrichtung 1, bei der ein Fördermittel 3 in einem als Gehäuse 20 ausgebildeten Gestell 6 angeordnet ist. Sowohl der Obertrum 25 als auch der Untertrum 4 des Fördermittel 3 sind mit Hilfe von Lagermittel 5 und Antriebsmitteln 26 an dem Gehäuse 20 gelagert. Die Vorrichtung 1 weist einen Aufgabebereich 15 auf, in dem Material 2 aus einem Materialspeicher 12 auf das Fördermittel 3 aufgegeben wird. Das Material 2 wird anschließend durch den Obertrum 25 des Fördermittels 3 zu einem Abgabebereich 16 gefördert, über den das Material 2 in eine Brennkammer 14 eines Brennkessels 13 abgegeben wird. Unterhalb des Untertrums 4 ist ein Sammelraum 7 vorgesehen, in dem insbesondere staubförmiges und/oder feinkörniges Material 2 angesammelt wird. Dieser Sammelraum 7 wird durch hier nicht dargestellte seitliche Ablenkmittel zumindest teilweise begrenzt. Um sich in dem Sammelraum 7 angesammelte Material 2 aus dem Sammelraum 7 zu entfernen, weist das Fördermittel 3 mechanische Materialentferner 11 auf, die das Material 2 entweder durch eine Entnahmeöffnung 23 in einen hier gestrichelt dargestellten Entnahmebehälter 22 und/oder bevorzugt zurück auf den Obertrum 2 5 fördern.

Die vorgeschlagene Vorrichtung zum Fördern von festem brennbarem Material eignet sich ganz besonders zur Förderung von brand-und/oder explosionsgefährlichen festen Materialien.

### Bezugszeichenliste

- 1: Vorrichtung
- 2: Material
- 3: Fördermittel
- 4: Untertrum
- 5: Lagermittel.
- 6: Gestell
- 7: Sammelraum
- 8: Ablenkmittel
- 9: Gefälle
- 10: Höhe
- 11: mechanische Materialentferner
- 12: Materialspeicher
- 13: Brennkessel
- 14: Brennkammer
- 15: Aufgabebereich
- 16: Abgabebereich
- 17: Erfassungsmittel
- 18: Löschvorrichtung
- 19: Löschsteuerung
- 20: Gehäuse
- 21: Boden
- 22: Entnahmebehälter
- 23: Entnahmeöffnung
- 24: Abstand
- 25: Obertrum
- 26: Antriebsmittel

## Patentansprüche

1. Vorrichtung (1) zum Fördern von festem brennbarem Material (2), aufweisend zumindest ein Fördermittel (3), wobei das Fördermittel (3) zumindest teilweise mit Lagermitteln (5) und/oder Antriebsmitteln (26), insbesondere an einem Gestell (6), gelagert ist, und die Vorrichtung (1) zumindest einem unterhalb des Fördermittels (3) angeordneten Sammelraum (7) mit einer Höhe (10) hat, wobei unterhalb zumindest eines Lagermittels (5) und/oder unterhalb zumindest eines Antriebsmittels (26) zumindest ein Ablenkmittel (8) zur Ablenkung von festem brennbarem Material (2) hin zum Sammelraum (7) angeordnet ist und wobei das Fördermittel (3) mechanische Materialentferner (11) zur Entfernung von Material (2) aus dem Sammelraum (7) aufweist.

2. Vorrichtung (1) nach Anspruch 1, wobei unterhalb des Fördermittels, insbesondere unterhalb des zumindest einen Lagermittels (5) und/oder unterhalb des zumindest einen Antriebsmittels (26), zumindest ein Ablenkmittel (8) aus folgender Gruppe angeordnet ist:
- wenigstens ein Leitblech,
- wenigstens ein Schaber,
- wenigstens eine Blasvorrichtung,
- Vibrationsförderer.

3. Vorrichtung (1) nach einem der vorstehenden Patentansprüche, wobei das mindestens eine Ablenkmittel (8) ein Leitblech mit einem Gefälle (9) von mindestens 30° umfasst.

4. Vorrichtung (1) nach einem der Patentansprüche 2 oder 3, wobei das Leitblech eine Gleitbeschichtung umfasst.

5. Vorrichtung (1) nach einem der vorherigen Ansprüche, wobei die Höhe (10) des Sammelraums (7) zumindest 20 cm beträgt.

6. Vorrichtung (1) nach Anspruch 1, wobei die mechanischen Materialentferner (11) an dem Fördermittel (3) angeordnet sind.

7. Vorrichtung (1) nach Anspruch 1 oder 6, wobei das Fördermittel (3) zumindest einen mechanischen Materialentferner (11) aus folgender Gruppe aufweist: Kratzer, Bürste, Rechen.

8. Vorrichtung (1) nach einem der vorherigen Ansprüche, aufweisend einen Aufgabebereich (15) und einen Abgabebereich (16).

9. Vorrichtung (1) nach Anspruch 1, wobei das Fördermittel (3) oder die mechanischen Materialentferner (11) zumindest teilweise aus Metall bestehen.

10. Vorrichtung (1) nach einem der vorherigen Ansprüche, wobei mit dem Fördermittel (3) das Material (2) von einem Materialspeicher (12) zu einer Brennkammer (14) eines Brennkessels (13) förderbar ist.

11. Vorrichtung (1) nach einem der vorherigen Ansprüche, aufweisend zumindest ein Erfassungsmittel (17) für:
a) den Füllstand des Sammelraums (7), und/oder
b) die Temperatur des Materials (2), und/oder
c) die Gaszusammensetzung im Bereich des Fördermittels (3).

12. Vorrichtung (1) nach einem der vorherigen Ansprüche, aufweisend zumindest eine Löschvorrichtung (18).

13. Vorrichtung (1) nach Anspruch 12, aufweisend zumindest eine Löschsteuerung (19), wobei die Löschsteuerung (19) zur Aktivierung der zumindest einen Löschvorrichtung (19) eingerichtet ist.

14. Vorrichtung (1) nach einem der vorherigen Ansprüche, wobei das Fördermittel (3) zumindest teilweise in einem Gehäuse (20) anordenbar ist.

15. Vorrichtung (1) nach einem der Ansprüche 6 bis 14, wobei ein Abstand (24) zwischen den mechanischen Materialentfernern (11) und einem Boden (21) des Sammelraums (7) 5 mm bis 50 mm beträgt.

16. Vorrichtung (1) nach einem der vorherigen Ansprüche, aufweisend einen Entnahmebehälter (22) zur Aufnahme von aus dem Sammelraum (7) entfernten Material (2).

17. Verwendung der Vorrichtung (1) nach einem der vorherigen Ansprüche zum Transport von Kohle und/oder Pyrit.

## Claims

1. Apparatus (1) for the conveyance of solid combustible material (2), having at least one conveying means (3), wherein the conveying means (3) is supported at least partially by bearing means (5) and/or drive means (26), in particular on a stand (6), and the apparatus (1) having at least one collecting space (7) located below the conveying means (3) and having a height (10), at least one deflecting means (8) for the deflection of solid combustible material (2) towards the collecting space (7) being located below at least one bearing means (5) and/or below at least one drive means (26), and wherein the conveying means (3) has mechanical material removers (11) for removal of material (2) from the collecting space (7).

2. Apparatus (1) according to Claim 1, wherein at least one deflecting means (8) from the following group is located below the conveying means, in particular below the at least one bearing means (5) and/or below the at least one drive means (26),
- at least one baffle plate,
- at least one scraping tool,
- at least one blowing device,
- vibrating conveyer.

3. Apparatus (1) according to one of the preceding claims, wherein the at least one deflecting means (8) comprises a baffle plate with an incline (9) of at least 30°.

4. Apparatus (1) according to one of claim 2 or 3, wherein the baffle plate comprises a sliding coating.

5. Apparatus (1) according to one of the preceding claims, wherein the height (10) of the collecting space (7) amounts to at least 20 cm.

6. Apparatus (1) according to claim 1, wherein the mechanical material removers (11) are arranged on the conveying means (3).

7. Apparatus (1) according to claim 1 or 6, wherein the conveying means (3) has at least one mechanical material remover (11) from the following group: scraper, brush, rake.

8. Apparatus (1) according to one of the preceding claims, having a feed region (15) and a dispensing region (16).

9. Apparatus (1) according to claim 1, wherein the conveying means (3) or the mechanical material removers (11) are formed at least partially of metal.

10. Apparatus (1) according to one of the preceding claims, wherein the material (2) is conveyable by the conveying means (3) from a material store (12) to a combustion chamber (14) of a combustion boiler (13).

11. Apparatus (1) according to one of the preceding claims, having at least one detecting means (17) for:
a) the filling level of the collecting space (7), and/or
b) the temperature of the material (2), and/or
c) the gas composition in the region of the conveying means (3).

12. Apparatus (1) according to one of the preceding claims, having at least one extinguishing device (18).

13. Apparatus (1) according to claim 12, having at least one extinguishing control (19), the extinguishing control (19) being adjusted for activating the at least one extinguishing device (19).

14. Apparatus (1) according to one of the preceding claims, wherein the conveying means (3) can be arranged at least partially in a housing (20).

15. Apparatus (1) according to one of claims 6 to 14, wherein a distance (24) between the mechanical material removers (11) and a bottom (21) of the collecting space (7) amounts to 5 mm to 50 mm.

16. Apparatus (1) according to one of the preceding claims, having an extraction container (22) for the reception of material (2) removed from the collecting space (7).

17. Use of the apparatus (1) according to one of the preceding claims for the transport of coal and/or pyrite.

## Revendications

1. Dispositif (1) de transport de matériau combustible solide (2), comprenant au moins un moyen de transport (3), le moyen de transport (3) étant supporté au moins partiellement à l'aide de moyens de support (5) et/ou de moyens d'entraînement (26), en particulier sur un bâti (6), et le dispositif (1) ayant au moins un espace collecteur (7), disposé en dessous du moyen de transport (3), présentant une hauteur (10), au moins un moyen de déviation (8) pour la déviation du matériau combustible solide (2) en direction de l'espace collecteur (7) étant disposé en dessous d'au moins un moyen de support (5) et/ou en dessous d'au moins un moyen d'entraînement (26), et le moyen de transport (3) comprenant des éléments d'enlèvement de matériau mécaniques (11) pour enlever le matériau (2) hors de l'espace collecteur (7).

2. Dispositif (1) selon la revendication 1, dans lequel, en dessous du moyen de transport, en particulier en dessous de l'au moins un moyen de support (5) et/ou en dessous de l'au moins un moyen d'entraînement (26), est disposé au moins un moyen de déviation (8) du groupe suivant :
- au moins une tôle directrice,
- au moins un racloir,
- au moins un dispositif de soufflage,
- des transporteurs vibrants.

3. Dispositif (1) selon l'une quelconque des revendications précédentes, dans lequel l'au moins un moyen de déviation (8) comporte une tôle directrice présentant une pente (9) d'au moins 30°.

4. Dispositif (1) selon l'une quelconque des revendications 2 et 3, dans lequel la tôle directrice comporte un revêtement de glissement.

5. Dispositif (1) selon l'une quelconque des revendications précédentes, dans lequel la hauteur (10) de l'espace collecteur (7) vaut au moins 20 cm.

6. Dispositif (1) selon la revendication 1, dans lequel les éléments d'enlèvement de matériau mécaniques (11) sont disposés sur le moyen de transport (3).

7. Dispositif (1) selon la revendication 1 ou 6, dans lequel le moyen de transport (3) comprend au moins un élément d'enlèvement de matériau mécanique (11) du groupe suivant : grattoir, brosse, râteau.

8. Dispositif (1) selon l'une quelconque des revendications précédentes, comprenant une région de chargement (15) et une région de distribution (16).

9. Dispositif (1) selon la revendication 1, dans lequel le moyen de transport (3) ou les éléments d'enlèvement de matériau mécaniques (11) sont constitués au moins partiellement de métal.

10. Dispositif (1) selon l'une quelconque des revendications précédentes, dans lequel le matériau (2) peut être transporté, à l'aide du moyen de transport (3), à partir d'un réservoir de matériau (12) jusqu'à une chambre de combustion (14) d'une chaudière à combustion (13).

11. Dispositif (1) selon l'une quelconque des revendications précédentes, comprenant au moins un moyen de détection (17) pour :
a) le niveau de remplissage de l'espace collecteur (7), et/ou
b) la température du matériau (2), et/ou
c) la composition gazeuse dans la région du moyen de transport (3).

12. Dispositif (1) selon l'une quelconque des revendications précédentes, comprenant au moins un dispositif d'extinction (18).

13. Dispositif (1) selon la revendication 12, comprenant au moins une commande d'extinction (19), la commande d'extinction (19) étant conçue pour l'activation de l'au moins un dispositif d'extinction (19).

14. Dispositif (1) selon l'une quelconque des revendications précédentes, dans lequel le moyen de transport (3) est disposé au moins partiellement dans un boîtier (20).

15. Dispositif (1) selon l'une quelconque des revendications 6 à 14, dans lequel une distance (24) entre les éléments d'enlèvement de matériau mécaniques (11) et un fond (21) de l'espace collecteur (7) vaut de 5 mm à 50 mm.

16. Dispositif (1) selon l'une quelconque des revendications précédentes, comprenant un contenant de prélèvement (22) pour la réception de matériau (2) enlevé hors de l'espace collecteur (7).

17. Utilisation du dispositif (1) selon l'une quelconque des revendications précédentes pour le transport de charbon et/ou de pyrite.
